# EUROPÄISCHE PATENTSCHRIFT

(11) **EP 1 101 000 B1**
(45) Veröffentlichungstag und Bekanntmachung des Hinweises auf die Patenterteilung: **23.07.2003**
(21) Anmeldenummer: 99938364.9
(22) Anmeldetag: 28.07.1999
(51) Int. Cl.: E03F 9/00, B08B 9/02

(54) **KANALSPÜLER**
DEVICE FOR RINSING DRAINS
DISPOSITIF DE LAVAGE DE CANALISATIONS

(30) Priorität: 30.07.1998 DE 19834328; 22.04.1999 DE 19918323; 29.04.1999 DE 19919571
(43) Veröffentlichungstag der Anmeldung: 23.05.2001
(73) Patentinhaber: Giehl, Klaus Ulrich, Dipl.-Ing. (FH), D-57629 Heimborn (DE)
(72) Erfinder: Giehl, Klaus Ulrich, Dipl.-Ing. (FH), D-57629 Heimborn (DE)
(74) Vertreter: Laufhütte, Dieter, Dr.-Ing.
(86) Internationale Anmeldenummer: EP9905411
(87) Internationale Veröffentlichungsnummer: WO00006844

(56) Entgegenhaltungen:
- DE-A- 4 104 795
- DE-C- 218 185

## Beschreibung

Die vorliegende Erfindung betrifft einen Kanalspüler mit einem Sammelraum für Spülflüssigkeit, der eine Spülöffnung zu dem zu spülenden Kanal hin besitzt, einem Flutraum, der über eine Flutraumöffnung mit dem Sammelraum verbunden ist, und einem Verschlußkörper, der in seiner Schließstellung die Spülöffnung und die Flutraumöffnung verschließt und bei Fluten des Flutraumes die beiden Öffnungen freigibt.

Solche Kanalspüler dienen in der Regel dazu, sanitäre bzw. Abwasserkanäle selbsttätig, vorzugsweise unter Verwendung von gesammeltem Oberflächenwasser, zu spülen. Die Kanalnetze in Siedlungsgebieten werden in zunehmendem Maße auf Trennentwässerung ausgerichtet. Über das Schmutzwasser-Kanalnetz werden nur die stark verschmutzten Abwässer zur Kläranlage geleitet. Das Niederschlagswasser soll möglichst versickert oder direkt der natürlichen Vorflut zugeführt werden.

Infolge der Trennentwässerung bleibt in den Schmutzwasserkanälen die durch das Niederschlagswasser sporadisch herbeigeführte natürliche Spülung aus. In vielen Fällen kommt es dadurch zwangsläufig zu Ablagerungen, die zu Geruchsbelästigungen und zu Verstopfungen führen. Um die Ablagerungen zu beseitigen, müssen die Kanäle, insbesondere an den Endsträngen, bei schwachem Gefälle und/oder mit geringer Wasserführung in regelmäßigen Zeitabständen gespült werden.

Die Spülung der Kanalnetze wird in der Praxis überwiegend mit mobilen Reinigungsgeräten durchgeführt und ist insofern kostspielig und unhygienisch. Der oft zur Spülung praktizierte unmittelbare Anschluß eines Dachrinnenablaufes oder eines Straßenablaufes an den Schmutzwasserkanal bringt nicht den gewünschten Erfolg, weil aus dem sich über den Niederschlag einstellenden Regenwasserzulauf keine starke Spülkraft entsteht. Derart kleine Spülabflüsse, die sich insbesondere bei den häufig auftretenden kleinen Regen mit geringer Intensität ergeben, verteilen sich schnell und wirken - wenn überhaupt - nur auf kurzer Strecke.

Um eine größere Spülkraft zu erzielen, kann die Spülflüssigkeit zunächst in einem Sammelraum gesammelt werden, bis eine größere Spülflüssigkeitsmenge angesammelt ist, die dann schwallartig mit großer Spülkraft in den zu spülenden Kanal abgelassen wird. Aus der DE-PS-21 81 85 ist ein Kanalspüler der eingangs genannten Art bekannt. Als Flutraum ist hier ein u-förmig gebogenes Überlaufrohr vorgesehen, das sich in die Spülöffnung hinein erstreckt und dort von einer Kugel zusammen mit der Spülöffnung verschlossen wird. Bei Fluten des Überlaufrohres entsteht ein aufwärts gerichteter Wasserdruck auf die Verschlußkugel, wodurch die zuvor überwiegend nur von oben benetzte Verschlußkugel aufschwimmt und die Spülöffnung freigibt. Dieser bekannte Kanalspüler ist jedoch in mehrerer Hinsicht unzureichend, insbesondere ist die Spülkraft aufgrund der beschränkten Querschnittsfläche der Spülöffnung gehemmt. Darüber hinaus besteht die Gefahr, daß die Spülöffnung bzw. die Flutraumöffnung verschmutzen und verstopfen kann und hierdurch die sichere Funktion des Kanalspülers nicht mehr gewährleistet ist.

Der vorliegenden Erfindung liegt daher die Aufgabe zugrunde, einen verbesserten Kanalspüler der eingangs genannten Art zu schaffen, der die im Stand der Technik bekannten Nachteile vermeidet. Insbesondere soll ein Kanalspüler geschaffen werden, der bei geringem Wartungsaufwand im Betrieb sicher und der hydraulisch wirkungsvoller ist.

Diese Aufgabe wird bei einem Kanalspüler der eingangs genannten Art erfindungsgemäß durch die Kombination mit dem kennzeichnenden Merkmalen des Anspruchs 1 gelöst. Wesentlich ist hier, daß die Flutraumöffnung oberhalb der Spülöffnung angeordnet ist.

Oberhalb meint dabei nicht zwangsweise lotrecht über der Spülöffnung, sondern höher liegend. Die nach unten ausfließende Spülflüssigkeit spült auch die Flutraumöffnung, so daß sich dort keine Verunreinigungen festsetzen oder mitgeführte Grobstoffe hängenbleiben können. Die beim Fluten des Flutraumes dort angesammelte Spülflüssigkeit läuft vollständig aus und durch die tieferliegende Spülöffnung ab.

Nach der vorliegenden Erfindung ist die Spülöffnung im Flutraum angeordnet. Der Sammelraum ist mit der Spülöffnung durch die Flutraumöffnung verbunden. Nach dem Freigeben der Spülöffnung strömt die abfließende Spülflüssigkeit aus dem Sammelraum durch die Flutraumöffnung und einen Abschnitt des Flutraumes hindurch, um durch die Spülöffnung in den zu spülenden Kanal hineinzuströmen.

Vorzugsweise ist die Spülöffnung in einem Sohlbereich am tiefsten Punkt des Flutraumes angeordnet. Hierdurch können Schmutzstoffe, die bei einem Spülflüssigkeitszulauf in Form von Niederschlagswasser zwangsläufig in den Sammelraum des Kanalspülers mit eingebracht werden und sich dort auf der Sohle ablagern, über den Spülvorgang in den Schmutzwasserkanal mit ausgeschwemmt werden. Gleichzeitig wird die Spülkraft durch die hydraulisch günstige Anordnung der Spülöffnung im Sohlbereich des Kanalspülers erhöht.

Nach einer vorteilhaften Ausführungsform der Erfindung besitzt der Flutraum zur Spülöffnung hin ein kontinuierliches Gefälle. Insbesondere weist der Flutraum keine knieartigen bzw. u-förmig gebogenen Abschnitte auf, in denen Spülflüssigkeit stehenbleiben würde und sich Verunreinigungen, Dreck oder Feststoffe und dergleichen ablagern könnten. Der Flutraum wird also zur Spülöffnung hin ohne Tiefpunkt frei durchspült.

Vorzugsweise sind der Sammelraum und der Flutraum zur Spülöffnung hin trichterförmig ausgebildet. Um eine größtmögliche Spülkraft zu erreichen, kann der Flutraum, der Sammelraum und die Anordnung der Flutraumöffnung und der Spülöffnung derart ausgebildet sein, daß die Auslaufströmungen des Flutraumes und des Sammelraumes nach dem Freigeben der Öffnungen durch den Verschlußkörper im wesentlichen gleichgerichtet sind. Durch die gleichgerichteten Auslaufströmungen wird ein besonders kraftvoller Spülschwall bewirkt, der Verunreinigungen, Ablagerungen und Verschmutzungen an den zu spülenden Kanälen wegreißt.

Der Ventilsitz des Verschlußkörpers, d.h. die entsprechenden Flächen im Bereich der Spülöffnung und der Flutraumöffnung, an denen der Verschlußkörper anliegt, ist erfindungsgemäß frei durchgängig und bildet keine Widerstände für das Anhaften von Schmutzstoffen. Insbesondere sind die Spülöffnung und die Flutkammeröffnung frei von gegen die Ablaufströmung gerichteten Kanten und Wandungen. Die Kanten und Wandungen im Bereich der Spülöffnung und Flutkammeröffnung bzw. Tangenten an diese sind derart ausgebildet und ausgerichtet, daß die auftreffende Spülströmung stets eine zum Abfluß hinweisende Komponente besitzt. Hierdurch wird ein Recheneffekt, wie er bei bekannten Kanalspülem gegeben ist, beseitigt. Die Auslaufströmung ist nicht entgegen Kanten und Wandungen gerichtet, so daß sich insbesondere faserhaltige Verunreinigungen nirgends festhängen und den Verschlußkörper-Ventilsitz beeinträchtigen können, was zu einem Versagen der Vorrichtung führen würde.

Um bei Erreichen eines bestimmten Spülflüssigkeitsniveaus in dem Sammelraum eine selbsttätige Spülung zu erreichen, ist gemäß einer bevorzugten Ausführung der Erfindung ein Überlauf von dem Sammelraum in den Flutraum vorgesehen. Bei Erreichen des Soll-Füllstandes läuft die zulaufende Spülflüssigkeit in den Flutraum über und flutet diesen, wodurch auf den Verschlußkörper auch von dem Flutraum her ein Wasserdruck einwirkt, der diesen aufschwimmen läßt, so daß die Spülöffnung freigegeben wird.

Die Steuerung des Spülvorganges wirkt selbsttätig und automatisch. Vorzugsweise wird der Spülvorgang fremdenergiefrei ausgelöst. Insbesondere kann der Flutraum durch eine nach oben offene Sperrwand von dem Sammelraum abgetrennt sein, so daß die Spülflüssigkeit bei entsprechendem Flüssigkeitsniveau in dem Sammelraum über die Sperrwand überläuft und den Flutraum flutet.

Der Überlauf kann auch einen Verschluß aufweisen, der in Abhängigkeit des Spülflüssigkeitspegels in dem Sammelraum gesteuert ist. Beispielsweise kann die Befüllung des Flutraumes bei definiertem Flüssigkeitsstand im Sammelraum mit Hilfe eines Hebers, einer schwimmergesteuerten oder einer elektrisch gesteuerteh Verschlußklappe bewerkstelligt werden, die in die Sperrwand eingebaut sind.

Diese und weitere Merkmale gehen außer aus den Ansprüchen auch aus der nachfolgenden Beschreibung und den zugehörigen Zeichnungen hervor, anhand derer bevorzugte Ausführungsbeispiele der Erfindung näher erläutert werden. In den Zeichnungen zeigen:
- Fig. 1: einen Längsschnitt eines Kanalspülers gemäß einer ersten Ausführung in schematischer Darstellung,
- Fig. 2: einen Querschnitt des Kanalspülers aus Fig. 1 entlang der darin eingezeichneten Linie A-A,
- Fig. 3: einen Längsschnitt eines Kanalspülers gemäß einer zweiten Ausführung in schematischer Darstellung,
- Fig. 4: einen Längsschnitt eines Kanalspülers gemäß einer weiteren Ausführung in schematischer Darstellung, wobei der Kanalspüler bei leerem Sammelraum und verschlossener Spülöffnung gezeigt ist, und
- Fig. 5: den Kanalspüler gemäß Fig. 4 mit gefülltem Sammelraum nach Einleiten des Spülvorganges.

Der in den Figuren 1 und 2 gezeigte Kanalspüler besitzt einen Sammelraum 1, der über zumindest eine Zulauföffnung 2 mit Spülflüssigkeit befüllbar und über eine Spülöffnung 3 entleerbar ist, durch die die Spülflüssigkeit in den zu spülenden Kanal bzw. in das zu spülende Kanalsystem abfließt

Zwischen dem Sammelraum 1 und einem Flutraum 6 befindet sich eine nach oben offene Sperrwand 4, in deren unteren Abschnitt sich eine Flutraumöffnung 5 befindet und die den Sammelraum 1 gegen den Flutraum 6 abgrenzt.

Die Flutraumöffnung 5 liegt im wesentlichen oberhalb der im Sohlbereich bzw. im Boden 9 des Sammelraumes 1 bzw. des Flutraumes 6 angeordneten Spülöffnung 3. Die Flutraumöffnung 5 ist gemäß Fig. 1 schräg angeordnet. Wie Fig. 1 zeigt, liegt die Flutraumöffnung 5 in einer Ebene, die sich nach Art eines Daches geneigt über die Spülöffnung 3 erstreckt. Die Flutraumöffnung 5 ist dabei derart angeordnet, daß die durch die Flutraumöffnung 5 nach unten fließende Spülflüssigkeit unmittelbar in die Spülöffnung 3 fließt.

Die Flutraumöffnung 5 ist dabei um ein mehrfaches größer als die Spülöffnung 3, so daß ein strömungsgünstiger Übergang vom Sammelraum 1 zum Flutraum 6 und damit zur Spülöffnung 3 hin entsteht.

Wie Fig. 1 zeigt, sind die Wandungen des Sohlbereichs 9 um die Spülöffnung 3 herum trichterförmig zu dieser hin geneigt, um ein strömungsgünstiges Abfließen der Spülflüssigkeit und eine starke Spülkraft zu erreichen. Der Flutraum 6 liegt vollständig oberhalb, d.h. auf einem höheren Niveau, als die Spülöffnung 3, d.h. die den Flutraum 6 begrenzenden Wandungen besitzen ein kontinuierliches Gefälle zu der Spülöffnung 3 hin, so daß die nach dem Fluten des Flutraumes 6 darin angesammelte Spülflüssigkeit zur Gänze aus dem Flutraum durch die Spülöffnung 3 abläuft. Insbesondere sind der Flutraum 6 und der Sammelraum 1 mit den jeweiligen Öffnungen derart ausgebildet, daß die Abflußströmungen aus beiden Räumen im wesentlichen gleich gerichtet sind. Im Gegensatz zu aus dem Stand der Technik bekannten Lösungen behindert die Strömung aus dem Flutraum 6 nicht die Abflußströmung aus dem Sammelraum 1.

Ist der Sammelraum 1 leer, dann verschließt ein schwimmfähiger Verschlußkörper 7 aufgrund seines Eigengewichts mit seiner Kontur fluiddicht einerseits die Spülöffnung 3 und andererseits die Flutkammeröffnung 5 in der Sperrwand 4, so daß während der Befüllung des Sammelraumes 1 mit Spülfluid keine Flüssigkeit aus dem Sammelraum 1 in den Flutraum 6 bzw. in die Spülöffnung 3 eindringen kann.

Der Verschlußkörper 7 ist vorzugsweise als Kugel ausgebildet, die Spülöffnung 3 und die Flutraumöffnung 5 sind entsprechend kreisförmig ausgebildet, so daß sie an einem Kugelsegment des Verschlußkörpers 7 anliegen und von diesem abgedichtet werden können. Wie Fig. 1 zeigt, ist die Flutraumöffnung 5 derart bemessen, daß der kugelförmige Verschlußkörper 7 bis nahe zu seinem maximalen Durchmesser in die Flutraumöffnung 5 eintauchen kann und diese so verschließt. Die Spülöffnung 3 ist demgegenüber kleiner ausgebildet, so daß sie von einem kleineren Kugelsegment des Verschlußkörpers 7 verschlossen werden kann.

Wird nun beispielsweise durch ein Regenereignis der Sammelraum 1 über die Zulauföffnung 2 mit Spülflüssigkeit gefüllt, dann verharrt der eigentlich schwimmfähige Verschlußkörper 7 durch die auf diesen einwirkenden Wasserdruckkräfte in Verbindung mit seinem Eigengewicht in der gezeigten Verschlußposition (vgl. Fig. 1). Die einlaufende Spülflüssigkeit drückt nur - grob gesprochen - auf den oberen Abschnitt des Verschlußkörpers 7, so daß dieser nicht aufschwimmen kann.

Steigt die im Sammelraum 1 gesammelte Spülflüssigkeit über ein definiertes Flüssigkeitsniveau 8 an, dann gelangt die Spülflüssigkeit über einen Überlauf 10, d.h. im gezeigten Beispiel über die oben offene Sperrwand 4, in den zunächst leeren Flutraum 6, flutet diesen und umspült den Verschlußkörper 7 in den seitlichen Flächen zwischen dem oberen Dichtungssitz der Flutraumöffnung 5 und dem unteren Dichtungssitz der Spülöffnung 3.

Mit dem nun steigenden Flüssigkeitsniveau in dem Flutraum 6 wird bewirkt, daß der Verschlußkörper 7 bis auf die relativ kleine Fläche, die innerhalb der Spülöffnung 3 liegt, mit Flüssigkeit umgeben ist, so daß nun auch bzw. größere aufwärts gerichtete Wasserdruckkräfte auf den Verschlußkörper 7 einwirken. Hierdurch gleichen sich die von dem Sammelraum 1 auf den Verschlußkörper 7 einwirkenden Wasserdruckkräfte aus. Die jetzt wirksam werdenden Auftriebskräfte des schwimmfähigen Verschlußkörpers 7 bewirken, daß dieser in der Spülflüssigkeit plötzlich nach oben getragen wird und die in der Sperrwand 4 befindliche Flutraumöffnung 5 sowie die Spülöffnung 3 freigegeben werden. Mit einem kräftigen Schwall strömt die Spülflüssigkeit schlagartig durch die freigegebenen Öffnungen in den zu spülenden Kanal und reißt in diesem Ablagerungen, Verunreinigungen und dergleichen mit sich. Das schlagartige Auslösen des Spülvorganges ist vom Volumenstrom der Zulaufflüssigkeit durch die Zulauföffnung 2 unabhängig.

Die in dem Sammelraum 1 und in dem Flutraum 6 gesammelte Flüssigkeit kann also somit plötzlich über die Spülöffnung 3 in die Kanalisation entweichen, wodurch selbsttätig eine stoßartige Spülung mit großer Spülkraft herbeigeführt wird.

Die gestrichelte Darstellung des Verschlußkörpers 7 nach den Figuren 1 und 2 zeigt diesen im aufgeschwommenen Zustand. Hierbei sind die Flutraumöffnung 5 und die Spülöffnung 3 für den Spülvorgang freigegeben.

Wie Fig. 1 zeigt, ist der Verschlußkörper 7 im Sammelraum 1 frei beweglich. Hierdurch kann eine besonders kompakte Ausführung des Kanalspülers erreicht und dieser somit auch bei beengten Platzverhältnissen eingesetzt werden.

Fig. 3 zeigt eine weitere Ausgestaltungsform des Kanalspülers, die sich von dem oben beschriebenen Kanalspüler gemäß den Figuren 1 und 2 hauptsächlich durch die Ausführung des Verschlußkörpers 7 unterscheidet. Der Verschlußkörper 7 gemaß Fig. 3 besitzt einen im wesentlichen kugelförmigen Spülöffnungsverschluß 7A und einen separaten Flutraumöffnungsverschluß 7B, der die Form eines Polyeders besitzt, wobei er von seiner der Spülöffnung 3 zugewandten Seite sich aufweitende Flanken besitzt, so daß er nach Art eines Kegels in die Flutraumöffnung 5 eintauchen und diese mit den geneigten Flankenflächen abdichtend verschließen kann (vgl. Fig. 3).

Der Spülöffnungsverschluß 7A und der Flutraumöffnungsverschluß 7B sind miteinander gekoppelt, wie Fig. 3 zeigt über eine Stange starr miteinander verbunden. Der mehrteilige Verschlußkörper 7 ist insgesamt, d.h. seine beiden Abschnitte 7A und 7B zusammen, im Gegensatz zu der Ausführungsform gemäß den Figuren 1 und 2 im Sammelraum 1 nicht frei beweglich, sondern entlang einer Führung 11 geführt. Die Führung 11 ist als Schwenkführung ausgebildet und besitzt einen Schwenkarm 19, an dessen einem Ende der Verschlußkörper 7, insbesondere der Flutraumöffnungsverschluß 7B, befestigt ist. Mit seinem anderen Ende ist der Arm 19 schwenkbar angelenkt, und zwar vorzugsweise um eine Achse, die in der Ebene liegt, in der auch die Flutraumöffnung 5 liegt. Wie Fig. 3 zeigt, ist der Schwenkarm 19 an einer Wandung des Sammelraumes 1 bzw. des Flutraumes 6 angelenkt. Mittels der Führung 11 kann der Verschlußkörper 7 zwischen seiner Verschlußstellung, in der sowohl die Flutraumöffnung 5 als auch die Spülöffnung 3 verschlossen sind und einer Offenstellung, in der die beiden Öffnungen freigegeben sind, verschwenkt werden. Der Flutraumöffnungsverschluß 7B dient dabei als Schwimmer, so daß der Verschlußkörper 7 bei Fluten des Flutraumes 6, wie zuvor beschrieben, aufschwimmt (in die Fig. 3 gestrichelte Stellung) und die Öffnungen freigibt.

Mit dem im Sammelraum 1 angelenkt geführten und wie gezeigt mehrteilig ausgebildeten Verschlußkörper 7 ist es möglich, die Sperrwand 4 bzw. die Flutraumöffnung 5 in einem größeren Abstand von der Spülöffnung 3 anzuordnen. Zudem wird durch die Führung 11 der Verschlußkörper stets sicher und exakt in seine die Öffnungen 3 und 5 verschließende Stellung zurückbewegt, wenn der Spülvorgang erfolgt und der Sammelraum 1 entleert ist.

Die Figuren 4 und 5 zeigen eine weitere Ausführungsform eines erfindungsgemäßen Kanalspülers, der in einen Kanalschacht eingebaut ist.

Der Flutraum 6 wird von einem gekrümmten Überlaufrohr gebildet, dessen Wandung 4 als Sperrwand zu dem Sammelraum 1 hin dient. Der Verschlußkörper 7 ist ähnlich der Ausführung gemäß den Figuren 1 und 2 kugelförmig ausgebildet. Im Gegensatz zu der ersten Ausführung ist die Flutraumöffnung 5 jedoch horizontal angeordnet und verläuft in definiertem Abstand parallel zur Spülöffnung 3. Wie Fig. 4 zeigt, liegt die Flutraumöffnung 5 unmittelbar lotrecht über der Spülöffnung 3, so daß die im Sammelraum 1 gespeicherte Spülflüssigkeit senkrecht mit maximaler Beschleunigung durch die Spülöffnung strömen kann.

Der Flutraum 6 ist im Bereich der Spülöffnung 3 und der Flutraumöffnung 5 ausreichend groß ausgebildet, daß in den Flutraum 6 eindringende Spülflüssigkeit den Verschlußkörper 7 im Bereich zwischen den Sitzflächen, die von den Rändern der Spülöffnung 3 und der Flutraumöffnung 5 gebildet werden, vollständig von der Spülflüssigkeit umspült werden kann (vgl. Fig. 4). Der Flutraum 6 umgibt den Verschlußkörper 7, wenn dieser in seiner Verschlußstellung ist, ringförmig.

Um eine gute Spülwirkung zu erzielen, besitzen alle gezeigten Ausführungen eine im wesentlichen trichterförmige Ausbildung des Sammelraumes 1 bzw. des Flutraumes 6 um die Spülöffnung 3 herum. Wie in den Figuren gezeigt ist, sind die Spülöffnung 3 und die Flutraumöffnung 5 im wesentlichen frei von entgegen die Ablaufströmung gerichteten Kanten, Wandungen oder Vorsprüngen, d.h. die Sitzflächen für den Verschlußkörper 7 sind frei durchgängig und bieten keine Widerstände für das Anhaften von Schmutzstoffen. Die Ablaufströmungen aus dem Sammelraum 1 und dem Flutraum 6 sind im wesentlichen gleichgerichtet, insbesondere ist die aus dem Flutraum 6 austretende Ablaufströmung nicht der Ablaufströmung aus dem Sammelraum gegengerichtet. Hierdurch wird eine starke Spülkraft erzielt.

## Patentansprüche

1. Kanalspüler mit einem Sammelraum (1) für Spülflüssigkeit, der eine Spülöffnung (3) zu dem zu spülenden Kanal hin besitzt, einem Flutraum der über eine Flutraumöffnung (5) mit dem Sammelraum (1) verbunden ist, und einem Verschlußkörper (7), der in seiner Schließstellung die Spülöffnung (3) und die Flutraumöffnung (5) verschließt und bei Fluten des Flutraumes (6) die beiden Öffnungen (3,5) freigibt,
**dadurch gekennzeichnet,**
**daß** die Spülöffnung (3) im Sohlbereich des Flutraumes (6) angeordnet ist und mit dem Sammelraum (1) über eine oberhalb der Spülöffnung (3) angeordnete Flutraumöffnung (5) verbunden ist.

2. Kanalspüler nach einem der vorhergehenden Ansprüche, wobei der Flutraum (6) zur Spülöffnung (3) hin ein Gefälle aufweist.

3. Kanalspüler nach einem der vorhergehenden Ansprüche, wobei der Sammelraum (1) zur Flutraumöffnung (5) hin ein Gefälle aufweist.

4. Kanalspüler nach einem der vorhergehenden Ansprüche, wobei der Flutraum (6), der Sammelraum (1) und die Anordnung der Flutraumöffnung (5) und der Spülöffnung (3) derart ausgebildet sind, daß die Auslaufströmungen des Flutraumes und des Sammelraumes im wesentlichen gleichgerichtet sind.

5. Kanalspüler nach einem der vorhergehenden Ansprüche, wobei der Sammelraum (1) und der Flutraum (6) zur Spülöffnung (3) hin trichterförmig ausgebildet sind.

6. Kanalspüler nach einem der vorhergehenden Ansprüche, wobei die Flutraumöffnung (5) eine größere Querschnittsfläche als die Spülöffnung (3) besitzt.

7. Kanalspüler nach einem der vorhergehenden Ansprüche, wobei die Spülöffnung (3) und die Flutraumöffnung (5) frei von gegen die Ablaufströmung gerichteten Kanten und Wandungen sind.

8. Kanalspüler nach einem der vorhergehenden Ansprüche, wobei ein Überlauf (10) von dem Sammelraum (1) in den Flutraum (6) vorgesehen ist.

9. Kanalspüler nach einem der vorhergehenden Ansprüche, wobei der Flutraum (6) durch eine nach oben offene Sperrwand (4) von dem Sammelraum (1) abgetrennt ist.

10. Kanalspüler nach einem der vorhergehenden Ansprüche, wobei der Überlauf (10) einen Verschluß aufweist, der in Abhängigkeit des Spülflüssigkeitspegels in dem Sammelraum (1) gesteuert ist.

## Claims

1. Sewer flusher having a collecting chamber (1) for flushing liquid, which has a flushing opening (3) in the direction of the sewer which is to be flushed, having a flooding chamber, which is connected to the collecting chamber (1) via a flooding-chamber opening (5), and having a closure body (7), which closes the flushing opening (3) and the flooding-chamber opening (5) in its closed position and releases the two openings (3, 5) when the flooding chamber (6) is flooded, **characterized in that** the flushing opening (3) is arranged in the bottom region of the flooding chamber (6) and is connected to the collecting chamber (1) via a flooding-chamber opening (5) arranged above the flushing opening (3).

2. Sewer flusher according to the preceding claim, the flooding chamber (6) sloping in the direction of the flushing opening (3).

3. Sewer flusher according to one of the preceding claims, the collecting chamber (1) sloping in the direction of the flooding-chamber opening (5).

4. Sewer flusher according to one of the preceding claims, the flooding chamber (6), the collecting chamber (1) and the arrangement of the flooding-chamber opening (5) and of the flushing opening (3) being designed such that the discharge flows of the flooding chamber and of the collecting chamber are oriented in essentially the same direction.

5. Sewer flusher according to one of the preceding claims, the collecting chamber (1) and the flooding chamber (6) being of funnel-like design in the direction of the flushing opening (3).

6. Sewer flusher according to one of the preceding claims, the flooding-chamber opening (5) having a larger cross-sectional surface area than the flushing opening (3).

7. Sewer flusher according to one of the preceding claims, the flushing opening (3) and the flooding-chamber opening (5) being free of edges and walls directed counter to the drainage flow.

8. Sewer flusher according to one of the preceding claims, an overflow (10) being provided from the collecting chamber (1) into the flooding chamber (6).

9. Sewer flusher according to one of the preceding claims, the flooding chamber (6) being separated off from the collecting chamber (1) by a blocking wall (4) which is open at the top.

10. Sewer flusher according to one of the preceding claims, the overflow (10) having a closure which is controlled in dependence on the flushing-liquid level in the collecting chamber (1).

## Revendications

1. Dispositif de lavage de canalisations avec une enceinte de collecte (1) pour du liquide de lavage, qui possède une ouverture de lavage (3) vers la canalisation à laver, un puits qui est relié par une ouverture de puits (5) à l'enceinte de collecte (1) et un corps de fermeture (7) qui, dans sa position de fermeture, ferme l'ouverture de lavage (3) et l'ouverture de puits (5) et, lors du remplissage du puits (6), libère les deux ouvertures (3, 5), **caractérisé en ce que** l'ouverture de lavage (3) est disposée dans la zone de fond du puits (6) et est reliée à l'enceinte de collecte (1) par une ouverture de puits (5) disposée au-dessus de l'ouverture de lavage (3).

2. Dispositif de lavage de canalisations selon l'une des revendications précédentes, où le puits (6) présente une pente vers l'ouverture de lavage (3).

3. Dispositif de lavage de canalisations selon l'une des revendications précédentes, où l'enceinte de collecte (1) présente une pente vers l'ouverture de puits (5).

4. Dispositif de lavage de canalisations selon l'une des revendications précédentes, où le puits (6), l'enceinte de collecte (1) et l'agencement de l'ouverture de puits (5) et de l'ouverture de lavage (3) sont réalisés de façon que les flux d'écoulement du puits et de l'enceinte de collecte soient orientés sensiblement dans le même sens.

5. Dispositif de lavage de canalisations selon l'une des revendications précédentes, où l'enceinte de collecte (1) et le puits (6) sont réalisés en forme d'entonnoir vers l'ouverture de lavage (3).

6. Dispositif de lavage de canalisations selon l'une des revendications précédentes, où l'ouverture de puits (5) possède une plus grande face en section transversale que l'ouverture de lavage (3).

7. Dispositif de lavage de canalisations selon l'une des revendications précédentes, où l'ouverture de lavage (3) et l'ouverture de puits (5) sont exemptes d'arêtes et de parois orientées contre le flux d'écoulement.

8. Dispositif de lavage de canalisations selon l'une des revendications précédentes, où est prévu un tuyau de débordement (10) de l'enceinte de collecte (1) dans le puits (6).

9. Dispositif de lavage de canalisations selon l'une des revendications précédentes, où le puits (6) est séparé par une paroi de séparation (4) ouverte vers le haut de l'enceinte de collecte (1).

10. Dispositif de lavage de canalisations selon l'une des revendications précédentes, où le tuyau de débordement (10) comporte une fermeture qui est commandée en fonction du niveau du liquide de lavage dans l'enceinte de collecte (1).
